# EUROPÄISCHE PATENTSCHRIFT

(11) **EP 2 862 243 B1**
(45) Veröffentlichungstag und Bekanntmachung des Hinweises auf die Patenterteilung: **31.10.2018**
(21) Anmeldenummer: 13719714.1
(22) Anmeldetag: 05.04.2013
(51) Int. Cl.: H01R 31/06, H01R 13/6585, H01R 12/72, H01R 13/631, H01R 13/6587, H01R 12/71, H01R 13/6583, H01R 107/00

(54) **ISOLIERKÖRPER EINES STECKVERBINDERS**
INSULATING BODY OF A PLUG-IN CONNECTOR
CORPS ISOLANT DE CONNECTEUR ENFICHABLE

(30) Priorität: 18.06.2012 DE 102012105257
(43) Veröffentlichungstag der Anmeldung: 22.04.2015
(73) Patentinhaber: HARTING Electronics GmbH, 32339 Espelkamp (DE)
(72) Erfinder: SCHREIER, Stephan, 32369 Rahden (DE); GENAU, Melanie, 32312 Lübbecke (DE)
(86) Internationale Anmeldenummer: PCT/DE2013/100124
(87) Internationale Veröffentlichungsnummer: WO 2013/189480

(56) Entgegenhaltungen:
- WO-A2-98/53526
- DE-B3-102010 051 954
- DE-U1-202009 012 101
- US-B2- 7 316 584
- US-B2- 7 670 180

## Beschreibung

Die Erfindung betrifft einen Isolierkörper eines Steckverbinders nach dem Oberbegriff des Anspruchs 1.

Ein Isolierkörper wird in eine dafür vorgesehene Kammer eines Steckverbindergehäuses eingesetzt. In der Regel umfassen die Isolierkörper Aufnahmen für Kontaktelemente, an welche die Leiter eines an den Steckverbinder anzuschließenden Kabels angeschlossen werden. Alternativ können die Kontaktelemente auch mit den Leiterbahnen einer Leiterplatte elektrisch kontaktiert werden.

Die DE 20 2009 012 101 U1 zeigt einen Wechselstecker für ein elektrisches Gerät, wobei der Wechselstecker aus einem Kotaktelement tragendem Steckerteil und einem Anschlusselement tragenden Transformator besteht.

Die WO 98 53 526 A2 zeigt einen Vielteiligen Rundsteckverbinder und einen entsprechenden Gegensteckverbinder. Beide Steckverbinder weisen einen einteiligen Isolierkörper auf.

Die DE 102010051954 B3 zeigt einen Rundsteckverbinder dessen Kontaktelemente den Steckverbinder in voller Länge durchdringen um einseitig das Steckgesicht und anderseitig den Anschlussbereich des Steckverbinders zu bilden. Derartige Kontaktelemente sind oftmals gebogen ausgeführt und können nicht einfach in den Isolierkörper eingesteckt werden. Daher muss der Isolierkörper oftmals klappbar, faltbar oder mehrteilig ausgebildet sein.

In der Datenübertragungstechnik werden Isolierkörper mit so genannten Schirmelementen eingesetzt. Die Schirmelemente dienen dazu, zumindest zwei Leiter des anzuschließenden Kabels - und/oder die dazugehörigen Kontaktelemente - elektromagnetisch gegeneinander abzuschirmen.

Derartige Isolierkörper werden benötigt um mehrpolige Steckverbinder für analoge oder digitale Datenübertragung zu schaffen, die in geschirmten Ausführungen bei Frequenzen bis 600 MHz oder sogar höher einsetzbar sind.

Bei einem Isolierkörper der DE 102010051954 B3 ist das Schirmkreuz als einzelnes metallisches Bauteil ausgebildet, welches in den Steckverbinder eingeführt werden muss. Eine derartige Öffnung muss der Isolierkörper vorhalten.

Die US 7,316,584 B2 zeigt einen zweiteiligen Steckverbinder, der für hohe Datenübertragungsraten Vorgesehen ist. In beiden Teilen ist ein Schirmkreuz integriert. Die beiden Teile werden über eine Schraubverbindung miteinander fixiert. Die Fixierung der beiden Teile über eine Schraubverbindung ist jedoch recht zeitaufwendig und teuer, da Gewinde und entsprechende Überwurfmuttern vorgesehen werden müssen.

Die Aufgabe der Erfindung besteht darin, einen Isolierkörper vorzuschlagen, der kostengünstiger und einfacher herstellbar ist als die oben zitierten Varianten.

Die Aufgabe wird durch die kennzeichnenden Merkmale des Anspruchs 1 gelöst.

Vorteilhafte Ausgestaltungen der Erfindung sind in den Unteransprüchen angegeben.

Der hier vorgeschlagene Isolierkörper besteht aus einem Steckkörper und einem Anschlusskörper. Im Steckkörper sind die Kontaktelemente angeordnet, die das so genannte Steckgesicht des Steckverbinders ausbilden.

Im Anschlusskörper sind Anschlusselemente angeordnet. Die Anschlusselemente weisen einen Anschlussbereich auf, der beispielsweise mit einer Leiterbahn einer Leiterplatte elektrisch kontaktierbar ist. Vorzugsweise ist der Anschlussbereich dann als so genannter Lötfuß 21a (auch Lötpin genannt) ausgebildet. Hier kann aber auch die SMD- oder pin-in-hole-Technik angewendet werden. Es ist auch möglich den Anschlussbereich mit einem Leiter eines anzuschließenden Kabels elektrisch zu kontaktieren.

Bei bekannten Isolierkörpern sind Steckkörper und Anschlusskörper in einem Bauteil zusammengefasst ausgebildet. Beim erfindungsgemäßen Isolierkörper sind Steckkörper und Anschlusskörper getrennte Bauteile. Beim Zusammenstecken dieser Bauteile werden die Kontaktelemente des Steckkörpers mit den Anschlusselementen des Anschlüsskörpers elektrisch kontaktiert.

Um die Verrastung von Steckkörper und Anschlusskörper zu ermöglichen sind geeignete Rastmittel vorgesehen. Diese Rastmittel ermöglichen eine reversible Verbindung von Steckkörper und Anschlusskörper.

Durch die Zweiteiligkeit von Steckkörper und Anschlusskörper ist es möglich denselben Steckkörper mit unterschiedlichen Anschlusskörpern reversibel zu verbinden. Dadurch kann ein Steckverbinder mit demselben Steckgesicht einerseits für einen Leiterplattenanschluss und andererseits für einen Kabelanschluss konfektioniert werden. Der Anschlusskörper kann an das jeweilige Einsatzgebiet optimal angepasst und beispielsweise gewinkelt oder gerade ausgeführt sein. Durch die oben geschilderte Modularität des Anschlussbereichs wird der Steckverbinder vielseitig einsetzbar.

Vorzugsweise sind die Kontaktelemente länglich ausgebildet und parallel zueinander im Steckkörper angeordnet. Das eine Ende des Kontaktelements ist im Steckbereich des Steckverbinders angeordnet und mit einem Kontaktelement eines Gegensteckers und/oder einer Buchse verbindbar. Das andere Ende des Kontaktelements bildet einen Kontaktbereich aus mit dem ein Anschlusselement des Anschlusskörpers elektrisch kontaktierbar ist.

Vorzugsweise ist das Anschlusselement als Leiterbahn ausgestaltet, die in Richtung des Steckkörpers einen Anschlussbereich für dessen Kontaktelemente bietet. In Leiterplatten- oder Kabelanschlussrichtung befindet sich an der Leiterbahn ein Anschlussbereich für eine Leiterbahn einer Leiterplatte und/oder einen Leiter eines anzuschließenden Kabels.

Vorteilhafterweise ist die Leiterbahn des Anschlusselements durch MID-Technik hergestellt. Die MID-Technik wird hinreichend in der DE 102006041610 B3 beschrieben. Dadurch sind der Gestaltungsfreiheit der Leiterbahnen keine Grenzen gesetzt. Die Leiterbahnen können so geformt werden, dass sie für die hochfrequente Datenübertragung besonders geeignet sind. Die an die Leiterbahn anschließenden endseitigen Anschlussbereiche (beispielsweise einseitig eine Anschlussbuchse für die Kontaktelemente und anderseitig die Lötfüße für die Leiterplatte) können weiterhin als metallisches Element ausgeführt sein.

In der Erfindung weist der Steckkörper ein Schirmelement auf, welches zumindest zwei Kontaktelemente elektromagnetisch gegeneinander abschirmt. Dadurch wird ein so genanntes Übersprechen der Signale verhindert, die über die Kontaktelemente übertragen werden.

In der Erfindung ist auch der Anschlusskörper mit einem Schirmelement ausgestattet, welches zumindest zwei Anschlusselemente elektromagnetisch gegeneinander abschirmt.

In der Erfindung umfassen Steckkörper und Anschlusskörper jeweils ein Schirmelement. Im Zusammengesteckten Zustand von Steckkörper und Anschlusskörper stehen die Schirmelemente in einem elektrischen Kontakt zueinander. Alternativ überlappen sich die Schirmelemente in axialer Ausrichtung des Isolierkörpers. Durch obige Maßnahmen wird die Signalintegrität des fertigen Steckverbinders deutlich verbessert.

Vorteilhafterweise sind die oben beschriebenen Schirmelemente mithilfe der MID-Technik hergestellt. Dadurch können Steckkörper und Anschlusskörper einteilig, kompakt und kostengünstig hergestellt werden.

Ein Ausführungsbeispiel der Erfindung ist in den Zeichnungen dargestellt und wird im Folgenden näher erläutert. Es zeigen:
- Fig. 1: eine perspektivische Ansicht eines Steckkörpers,
- Fig. 2: eine perspektivische Darstellung eines Anschlusskörpers,
- Fig. 3: eine perspektivische Darstellung eines Kontaktelements,
- Fig. 4: eine perspektivische Draufsicht auf das Steckgesicht des Steckkörpers und
- Fig. 5: eine weitere perspektivische Darstellung des Anschlusskörpers.

Die Figur 1 zeigt eine perspektivische Ansicht eines Steckkörpers 10 und die Figur 2 zeigt eine perspektivische Darstellung des zugehörigen Anschlusskörpers 20. Steckkörper 10 und Anschlusskörper 20 bilden zusammen einen Isolierkörper 1 für einen Steckverbinder. Zur Verriegelung von Steckkörper 10 und Anschlusskörper 20 sind am Steckkörper 10 Rastarme 13 vorgesehen, deren Rastnasen 14 an einen Hinterschnitt 22 des Anschlusskörpers 20 angreifen.

Im Steckkörper 10 sind Kontaktelemente 11 angeordnet. Ein Ende des Kontaktelements 11 ist mit den zugehörigen Anschlusselementen 21 des Anschlusskörpers 20 elektrisch kontaktierbar. Dazu wird das kegelstumpfförmige Teil 11a in eine Kontaktöffnung 23 des Anschlusskörpers 20 eingeführt. Die Kontaktöffnung 23 umfasst leitendes Material, welches wiederum mit einer Leiterbahn 21 leitend verbunden ist. Das andere Ende ist als gabelförmige Kontaktklemme 11b ausgebildet und zur Kontaktierung von Kontaktelementen eines Gegensteckers und/oder einer Buchse (nicht gezeigt) vorgesehen. In anderen Ausführungsformen kann im Steckgesicht anstatt der gabelförmigen Kontaktklemme auch ein einfacher Kontaktstift vorgesehen sein.

Im Steckkörper 10 ist ein kreuzförmiges Schirmelement 15 angeordnet, welches jeweils zwei Kontaktelemente 11b paarweise gegenüber den anderen paarweise angeordneten Kontaktelementen 11b elektromagnetisch abschirmt. Eine metallische Schirmfeder 16 steht im leitenden Kontakt mit dem Schirmelement 15 und dem Steckverbindergehäuse (nicht gezeigt).

Auch im Anschlusskörper 20 ist ein kreuzförmiges Schirmelement 24 angeordnet, welches jeweils zwei Anschlusselemente 21 paarweise elektromagnetisch gegenüber anderen Anschlusselementpaaren abschirmt. Auf dem Rastarm 13 des Steckkörpers 10 ist eine Leiterbahn 17 aufgebracht, die leitend mit dem Schirmelement 15 verbunden ist. Im Bereich des Hinterschnitts 22 des Anschlusskörpers 20 ist ebenfalls eine Leiterbahn 25 aufgebracht, die mit dem Schirmelement 24 verbunden ist. Über die Leiterbahnen 17, 25 werden die Schirmelemente 15, 24 ebenfalls leitend kontaktiert. Die Leiterbahnen 17, 25 sind hier mithilfe der MID-Technik hergestellt.

**Bezugszeichenliste:**

| | | | |
|---|---|---|---|
| **1** | **Isolierkörper** | **20** | **Anschlusskörper** |
| | | 21 | Anschlusselement |
| **10** | **Steckkörper** | 22 | Hinterschnitt |
| | Kontaktelement | 23 | Kontaktöffnung |
| | 11a kegelstumpfförmiges Teil | | |
| | 11b gabelförmige Kontaktklemme | | |
| | | 24 | Schirmelement |
| 13 | Rastarm | 25 | Leiterbahn |
| 14 | Rastnase | | |
| 15 | Schirmelement | | |
| 16 | Schirmfeder | | |
| 17 | Leiterbahn | | |

## Patentansprüche

1. Isolierkörper eines Steckverbinders,
• der einen Steckkörper (10) aufweist, in welchem Kontaktelemente (11) angeordnet sind,
• und der einen Anschlusskörper (20) aufweist, der wiederum Anschlusselemente (21) umfasst, die mit Leiterbahnen einer Leiterplatte und/oder mit einzelnen Leiter eines anzuschließenden, mehradrigen Kabels elektrisch verbindbar sind,
• wobei der Steckkörper (10) und der Anschlusskörper (20) separate Bauteile sind, die zusammensteckbar sind, wodurch die Kontaktelemente (11) mit den Anschlusselementen (21) des Anschlusskörpers (20) elektrisch kontaktierbar sind,
• wobei der Steckkörper (10) ein Schirmelement (15) aufweist, welches zumindest zwei Kontaktelemente (11) elektromagnetisch gegeneinander abschirmt,
• wobei der Anschlusskörper (20) ein Schirmelement (24) aufweist, welches zumindest zwei Anschlusselemente (21) elektromagnetisch gegeneinander abschirmt und
• wobei die Schirmelemente (15, 24) elektrisch miteinander kontaktiert sind und/oder sich in axialer Richtung überlappen
**dadurch gekennzeichnet,**
**dass** der Steckkörper (10) und der Anschlusskörper (20) über Rastmittel (13,14, 22) reversibel miteinander verrastbar sind, dass auf den Rastmitteln (13,14, 22) eine Leiterbahn (17, 25) aufgebracht ist, die die Schirmelemente (15, 24) leitend verbindet.

2. Isolierkörper eines Steckverbinders nach Anspruch 1 **dadurch gekennzeichnet, dass**
der Anschlusskörper (20) eine gewinkelte Form besitzt.

3. Isolierkörper eines Steckverbinders nach einem der Ansprüche 1 bis 2 **dadurch gekennzeichnet, dass**
der Anschlusskörper (20) eine gerade Form besitzt.

4. Isolierkörper eines Steckverbinders nach einem der vorstehenden Ansprüche **dadurch gekennzeichnet, dass**
• das Kontaktelement (11) einseitig ein kegelstumpfförmiges Teil (11a) ausbildet, welches mit einem Kontaktelement eines Gegensteckers und/oder einer Buchse verbindbar ist
• und anderseitig eine gabelförmige Kontaktklemme (11b) aufweist, mit der ein Anschlusselement (21) des Anschlusskörpers (20) elektrisch kontaktierbar ist.

## Claims

1. Insulating body of a plug-in connector,
which insulating body has a plug-in body (10) in which contact elements (11) are arranged,
• and which insulating body has a connection body (20) which, in turn, comprises connection elements (21) which can be electrically connected to conductor tracks of a printed circuit board and/or to individual conductors of a multicore cable which is to be connected,
• wherein the plug-in body (10) and the connection body (20) are separate components which can be plug-connected, as a result of which the connection elements (21) of the connection body (20) can make electrical contact with the contact elements (11),
• wherein the plug-in body (10) has a shielding element (15) which electromagnetically shields at least two contact elements (11) from one another,
• wherein the connection body (20) has a shielding element (24) which electromagnetically shields at least two connection elements (21) from one another, and
• wherein the shielding elements (15, 24) make electrical contact with one another and/or overlap in the axial direction,
**characterized**
**in that** the plug-in body (10) and the connection body (20) can be reversibly latched to one another by means of latching means (13, 14, 22),
**in that** a conductor track (17, 25), which conductively connects the shielding elements (15, 24), is fitted on the latching means (13, 14, 22).

2. Insulating body of a plug-in connector according to Claim 1,
**characterized in that**
the connection body (20) has an angled shape.

3. Insulating body of a plug-in connector according to either of Claims 1 and 2,
**characterized in that**
the connection body (20) has a straight shape.

4. Insulating body of a plug-in connector according to one of the preceding claims,
**characterized in that**
• the contact element (11) on one side forms a truncated cone-shaped part (11a) which can be connected to a contact element of a mating plug and/or a socket
• and on the other side has a fork-shaped contact terminal (11b) by way of which electrical contact can be made with a connection element (21) of the connection body (20).

## Revendications

1. Corps isolant d'un connecteur enfichable,
• qui comporte un corps enfichable (10) dans lequel sont placés des éléments de contact (11),
• et qui comporte un corps de raccordement (20) qui pour sa part comprend des éléments de raccordement (21), qui sont susceptibles d'être électriquement connectés avec des pistes conductives d'une carte de circuit imprimé et/ou avec des conducteurs individuels d'un câble à plusieurs brins qui doit être raccordé,
• le corps enfichable (10) et le corps de raccordement (20) étant des composants séparés, qui peuvent être enfichés l'un dans l'autre, suite à quoi les éléments de contact (11) peuvent être contactés électriquement avec les éléments de raccordement (21) du corps de raccordement (20),
• le corps enfichable (10) comportant un élément de blindage (15), lequel blinde électromagnétiquement l'un contre l'autre au moins deux éléments de contact (11),
• le corps de raccordement (20) comportant un élément de blindage (24), lequel blinde électromagnétiquement l'un contre l'autre au moins deux éléments de contact (21), et
• les éléments de blindage (15, 24) étant en contact électrique l'un avec l'autre et/ou se chevauchant dans la direction axiale,
**caractérisé**
**en ce que** le corps enfichable (10) et le corps de raccordement (20) sont susceptibles d'être enclenchés l'un avec l'autre de manière réversible par l'intermédiaire de moyens d'enclenchement (13, 14, 22),
**en ce que** sur les moyens d'enclenchement (13, 14, 22) est montée une piste conductive (17, 25), qui relie de manière conductrice les éléments de blindage (15, 24).

2. Corps isolant d'un connecteur enfichable selon la revendication 1, **caractérisé en ce que** le corps de raccordement (20) présente une forme coudée.

3. Corps isolant d'un connecteur enfichable selon l'une quelconque des revendications 1 ou 2, **caractérisé en ce que** le corps de raccordement (20) présente une forme droite.

4. Corps isolant d'un connecteur enfichable selon l'une quelconque des revendications précédentes, **caractérisé en ce que**
• l'élément de contact (11) forme sur un côté une pièce (11a) de forme tronconique, laquelle peut être assemblée avec un élément de contact d'une contre-fiche et/ou d'une fiche femelle ;
• et d'autre part, présente une borne de contact (11b) en forme de fourche, avec laquelle un élément de raccordement (21) du corps de raccordement (20) peut être électriquement contacté.
